# EUROPÄISCHE PATENTSCHRIFT

(11) **EP 1 407 998 B1**
(45) Veröffentlichungstag und Bekanntmachung des Hinweises auf die Patenterteilung: **29.06.2011**
(21) Anmeldenummer: 03022126.1
(22) Anmeldetag: 30.09.2003
(51) Int. Cl.: B66B 31/00

(54) **Fahrtreppe oder Fahrsteig**
Escalator or moving walk
Escalier mécanique ou trottoir roulant

(30) Priorität: 11.10.2002 DE 20215652 U
(43) Veröffentlichungstag der Anmeldung: 14.04.2004
(73) Patentinhaber: Firma ThyssenKrupp Fahrtreppen GmbH, 22113 Hamburg (DE)
(72) Erfinder: Tolle, Jürgen, 21465 Reinbek (DE)
(74) Vertreter: Baronetzky, Klaus

(56) Entgegenhaltungen:
- EP-A- 0 191 888
- DE-A- 10 159 096
- US-A- 3 869 749
- PATENT ABSTRACTS OF JAPAN vol. 1995, no. 11, 26. Dezember 1995 (1995-12-26) & JP 07 196279 A (HITACHI BUILDING SYST ENG & SERVICE CO LTD), 1. August 1995 (1995-08-01)

## Beschreibung

Die Erfindung betrifft eine Fahrtreppe oder einen Fahrsteig, gemäß dem Oberbegriff von Anspruch 1 und ein Verfahren gemäß dem Oberbegriff von Anspruch 11.

Derartige Fahrtreppen oder Fahrsteige mit Reinigungsvorrichtungen sind seit langem bekannt. Beispielsweise ist bereits in der JP-A-02/58595 oder DE-OS 30 16 597 eine Vorrichtung zum Reinigen einer Fahrtreppe beschrieben.

Eine gattungsgemäße Fahrtreppe oder ein entsprechender Fahrsteig ist aus der DE-OS 37 04 388 bekannt. Bei dieser Lösung ist eine umlaufende Bürste vorgesehen, die an einem Bürstenlager gelagert ist und eine Stufe oder Palette der Fahrtreppe oder des Fahrsteigs reinigen soll. Die in dieser Druckschrift beschriebene Lösung soll insbesondere den Bereich der Vertikalflächen der Stufen reinigen, wobei die Reinigung zusätzlich durch eine Absaughaube unterstützt werden soll. Die rotierende Büstenwalze wird bei stehender Fahrtreppe über die einzelnen Stufen mit Ihrer Trittflächen und Setzstufen geführt, so dass nach und nach das Stufenband gereinigt werden kann.

Ausweislich der Beschreibung soll bevorzugt bei der untersten Trittfläche, also der unteren Kammplatte benachbart begonnen werden. Wenn die obere Kammplatte erreicht ist, muss die Fahrtreppe wohl zur Weiterreinigung erneut eingeschaltet werden, und bei jeder Fahrtreppe muss diese mühsame halb automatische und halb manuelle Reinigung je dreimal wiederholt werden, um das Stufenband vollstänig zu reinigen.

Dennoch ist nicht sichergestellt, dass die mit der Reinigung beauftragte Person nicht Bereiche des Stufenbandes übersieht, so dass eine gewisse Sorgfalt bei der Bedienung von nöten ist.

Es sind mittlerweile zahlreiche weitere Vorschläge für Fahrtreppen- oder Fahrsteigreinigungsgeräte bekannt geworden. Ein Beispiel ist hierfür der EP-A2-191 888 zu entnehmen. Bei dieser Lösung wird die Bewegung der Fahrtreppe ausgenutzt, wobei der Kammplatte benachbart ein Rahmen zu Reinigungszwecken der Fahrtreppe quer über die Breite der Fahrtreppe zwischen den Balustraden gespannt wird, und wobei ein Schlitten Reinigungsbürsten über die Stufenbreite verfährt. Diese Lösung hat den Vorteil, dass der Bedienungsaufwand geringer ist. Nachteilig ist, dass es prinzipbedingt ausgeschlossen ist, dass Setzstufen gereinigt werden.

Andererseits sind Setzstufen meist recht verschmutzungsempfindlich. Während die Finger der Kammplatte regelmäßig in die Nuten der Trittstufe eingreifen und eine partielle Reinigung ermöglichen, sind derartige Maßnahmen bei Setzstufen regelmäßig nicht vorgesehen. Zu starke Verschmutzungen können aber die Relativbewegung benachbarter Stufen beeinträchtigen und zu Störfällen führen.

Bei Fahrtreppenstufen ist der Übergangsbereich zwischen Trittstufe und Setzstufen, also die Vorderkante der Fahrtreppe besonders empfindlich. Dort gehen die Stege der Setzstufe in die der Trittstufe über. In diesem Bereich sind die Stege lediglich von unten abgestützt und seitlich relativ ungeschützt.

Andererseits geraten diese Bereiche beim betreffenden Betrieb als erstes in Eingriff mit den Kammplatten, die es erfordern, dass jede Nut seitlich des betreffenden Steges frei ist. Dort vorhandene Verunreinigungen - wie beispielsweise eingetrockene Kaugummireste - können zum Bruch der Zähne der Kammplatte führen oder aber die Spitze des Steges beim Eingriff der Kammplatte beschädigen.

Um die Schadensneigung bei der Kammbewegung zwischen Trittstufe und Kammplatte zu reduzieren, ist es auch bekannt geworden, durch innenliegende, in der Kammplatte angebrachte Düsen die Verunreinigungen aufzuweichen, was den Vorteil hat, dass die Kammplatte ihre Grobreinigungsfunktion - zumindest bei bestimmten Verunreinigungssubstanzen - besser wahrnehmen kann. Derartige Lösungen sind jedoch nicht geeignet, wenn wasserunlösliche Verunreinigungen, wie beispielsweise die angesprochenen Kaugummireste, entfernt werden müssen. Zudem führt die Beaufschlagung der Fahrtreppe mit einer wässrigen Reinigungsflüssigkeit dazu, dass die Oberfläche der Trittstufen ausgesprochen glatt wird und während des Betriebs der Sprühdüsen nicht betrieben werden sollte.

Ein weiterer Nachteil der Walzenbürsten oder sonstigen umlaufenden Reinigungsbürsten der bislang vorgeschlagenen Reinigungsvorrichtungen für Fahrtreppen besteht darin, dass die Walzenbüste zwar zur Reinigung der Trittfläche in der Lage ist, jedoch gerade die wichtige Vorderkante - und auch die Hinterkante - der Trittstufe meist eher schlecht reinigt. Der Übergangsbereich der Setzstufe wird überhaupt nicht gereinigt.

Daher liegt der Erfindung die Aufgabe zugrunde, eine verbesserte Reinigung von Fahrtreppen oder Fahrsteigen bereitzustellen, die die Wartungskosten der Fahrtreppe und des Fahrsteiges deutlich reduziert, ohne dass besonders hohe Investitionen erforderlich wären.

Diese Aufgabe wird erfindungsgemäß durch Anspruch 1 und Anspruch 11 gelöst. Vorteilhafte Weiterbildungen ergeben sich aus den Unteransprüchen.

Überraschend ermöglicht die erfindungsgemäße Fahrtreppe erstmals die Reinigung einer Fahrtreppe oder Fahrsteigs während des Betriebs der Fahrtreppe, also nicht nur, während die Fahrtreppe oder der Fahrsteig umläuft, sondern, während die Fahrtreppe oder der Fahrsteig Fahrgäste transportiert.

Erfindungsgemäß ist es hier besonders günstig, wenn die Reinigungsvorrichtung unterhalb des oberen Trumes des Stufen- oder Palettenbandes wirkt, beispielsweise im Umlenkbereich oder im Bereich des unteren Trumes des Stufen- oder Palettenbandes. Durch das erfindungsgemäße Steuerelement lässt sich der Abstand zwischen der Reinigungsoberfläche und der umlaufenden Bürste steuern. Hierdurch ist sichergestellt, dass die umlaufende Bürste über die Fläche der Trittstufe eine intensive Reinigung vornimmt, aber im Bereich der Vorder- oder Hinterkante keine zu hohe Flächenpressung erzeugt. Wenn die Bürste rein federbelastet an die zu reinigende Oberfläche gedrückt würde, wäre der Reinigungsdruck im Bereich der Vorderkante und der Hinterkante der Trittstufe derart hoch, dass dort Verschleißerscheinungen auftreten würden und insbesondere die Borsten der umlaufenden Bürste durch die dort bestehenden Spitzen leicht beschädigt werden könnten.

Erfindungsgemäß ist es demgegenüber besonders günstig, wenn ein Steuerelement den Abstand zwischen der zu reinigenden Oberfläche und der Bürste konstant hält, so dass die Treppenstufen-Hinterkante und -Vorderkante sanft aber gründlich gereinigt werden kann.

Erfindungsgemäß besonders günstig ist es, dass sich das Stufen- oder Palettenband im Umlenkbereich automatisch aufspreizt. Dadurch ist es sichergestellt, dass die Bürste besonders gut die Kanten der Trittstufe erfassen kann. Bei Bedarf ist es auch möglich, zusätzlich die Setzstufen zu reinigen, wobei es sich versteht, dass hierfür eine schnelle - gegebenenfalls motorisch unterstützte - Bewegung des Bürstenlagers möglich sein sollte, um ein rasches Eindringen und Austreten der Bürste in den Spalt zwischen zwei Stufen zu ermöglichen, während das Stufen- oder Palettenband umläuft.

Erfindungsgemäß besonders günstig ist es, wenn als Steuerelemente Steuerscheiben vorgesehen sind, die seitlich des Stufenoder Palettenbandes angeordnet sind und eine oberflächentreue Führung der umlaufenden Bürste ermöglichen.

Durch die co-axiale, getriebefreie Lagerung lassen sich die umzusteuernden Massen gering halten, so dass die umlaufende Bürste verschleißarm an den zu reinigenden Oberflächen anliegt, wobei sichergestellt ist, dass die Walzenbürste den Bewegungen der Steuerscheibe rasch folgen kann.

Erstmals bietet die erfindungsgemäße Lösung die Möglichkeit, die Fahrtreppe oder den Fahrsteig auch während des Förderbetriebs zu reinigen. Hierzu ist die Reinigungsvorrichtung jedenfalls unterhalb des oberen Trumes des Stufen- oder Palettenbandes untergebracht. Besonders geeignet ist eine der Umkehrstellen, insbesonderes die untere Umkehrstelle, oder jedenfalls diejenige, an welcher der Antriebsmotor für das Stufen- oder Palettenband nicht vorgesehen ist. Im Bereich der Umkehrstelle spreizt sich das Stufen- oder Palettenband auf, so dass die Reinigungsmöglichkeit besonders gut oder intensiv gegebenen ist und die Walzenbürste dem sich ihr darbietenden Reinigungsprofil gut folgen kann.

Erfindungsgemäß besonders günstig ist es, dass die Abstandsführung der Walzenbürste zwar mit einer Andruckfeder ausgestattet sein kann, die Einstellung des Abstandes jedoch über die Steuerscheibe erfolgt. Hierdurch ist gewährleistet, dass die Bürste nicht an den Kanten zu stark und über die Fläche zu wenig anliegt und damit ungleiche Reinigungs- und Abnutzungswirkungen entstehen. Die Andrucksfeder drückt also die Walzenbürste nicht unkontrolliert an die Reinigungsfläche an, sondern gezielt gesteuert über die Steuerscheibe.

Wenn ein möglichst geringes Dreh-Trägheitsmoment erwünscht ist, kann die Antriebswelle für Steuerscheibe und Walzenbürste von einem Ketten- oder Riemengetriebe angetrieben sein, das von einem ortsfesten Antriebsmotor betätigt ist. Bei dieser Lösung ist dann eine Riemenscheibe bevorzugt in der Schwenkachse der Bürstenlagerung angeordnet.

In einer modifizierten Ausgestaltung ist der Antriebsmotor an die Bürstenlagerung angeflanscht, so dass er mitverschwenkt wird. Die Lösung hat den Vorteil, dass keine Antriebskräfte in die Bürstenlagerung eingebracht werden, so dass die Steuerscheibe weniger belastet wird.

In einer besonders bevorzugten Ausgestaltung ist der Antriebsmotor für die Walzenbürste in der Bürste selbst integriert. Die Bürste ist bevorzugt auf einem hohlen Zylinder ausgebildet, in dessen Inneren ausreichend Platz für einen in entsprechender Weise geformten Elektromotor vorgesehen ist. Diese Lösung hat auch den Vorteil, dass die Montage und gegebenfalls auch die Wartung deutlich erleichtert ist und damit auch die Wartungskosten reduziert sind.

Bevorzugt ist die Steuerscheibe so ausgebildet, so dass sie mit dem umlaufenden Stufen- oder Palettenband, also der je zu reinigenden Oberfläche, umläuft und von diesen mitgenommen wird. Um die für die Reinigungswirkung erwünschte Relativgeschwindigkeit zwischen der Walzenbürste und der zu reinigenden Oberfläche ohne Verschleiß der Steuerscheibe zu ermöglichen, ist es bevorzugt, die Steuerscheibe auf der Welle der Walzenbürste über ein Gleit- oder ein Wälzlager zu lagern.

Bevorzugt ist die Bürstenlagerung beidseitig des umlaufenden Stufen- oder Palettenbandes vorgesehen, wobei bei Bedarf ein oder zwei Steuerscheiben vorgesehen sind. Bei der Ausgestaltung mit zwei Steuerscheiben ist eine Verbindung der beiden Bürstenlagerungen nicht erforderlich, während bei der Verwendung einer Steuerscheibe eine verbindungssteife Verbindung beider Bürstenlagerungen erwünscht ist.

Das Steuerelement kann auch in beliebiger anderer Ausgestaltung ausgebildet sein. Beispielsweise kann ein mit einer Anlagerolle versehener Hebel den Abstand zwischen der zu reinigenden Oberfläche und der Walzenbürste einstellen, bei Bedarf über einen Hebel oder ein sonstiges Getriebe.

Bevorzugt wird die Reinigungsvorrichtung periodisch während des Förderbetriebs eingeschaltet. Durch diese Lösung lässt sich eine gute Reinigung mit einem geringen Verschleiß der Walzenbürste kombinieren. Hierzu ist dann bevorzugt, ein Zugmagnet vorgesehen, der gegen die Wirkung der Andruckfeder die Walzenbürsten von der zu reinigenden Oberfläche abhebt, während die Reinigungsvorrichtung nicht arbeitet. Während des Reinigungsbetriebs wird der Elektromagnet freigegeben. Eine vorteilhaften Ausgestaltung dieser Lösung weist zwei Elektomagnete auf und arbeitet mit einer Rastvorrichtung, die die Reinigungsvorrichtung in Ruhestellung einrasten lässt, wenn der Zugmagnet die Walzenbürste von der zu reinigenden Oberfläche abgehoben hat. Für den Reinigungsbetrieb muss dann lediglich kurz ein weiterer Elekromagnet betätigt werden, der das Rastelement zurückzieht und damit die Walzenbürste der Wirkung der Andruckfeder aussetzt.

Weitere vorteilhafte Einzelheiten ergeben sich aus der nachfolgenden Beschreibung eines Ausführungsbeispiels anhand der Zeichnung.

Es zeigen:
- Fig. 1: eine Ausführungsform einer erfindungsgemäßen Fahrtreppe oder eines erfindungsgemäßen Fahrsteigs zur Darstellung der erfindungsgemäßen Reinigungsvorrichtung, in schematischer Darstellung; und
- Fig. 2: eine Draufsicht auf einen Teil der Reinigungsvorrichtung in der Ausführungsform gemäß Fig. 1.

Die in Fig. 1 dargestellte Reinigungsvorrichtung 10 weist eine bevorzugt als Walzenbürste 12 ausgebildete umlaufende Bürste auf, die über ein Bürstenlager 14 drehbar an einem Schwenkhebel 16 einer Bürstenlagerung 18 gelagert ist. Der Schwenkhebel 16 ist seinerseits an seiner Schwenkachse 20 an einem rahmenfesten Träger 22 der Fahrtreppe oder des Fahrsteigs gelagert. Der Träger 22 ist im Bereich der unteren Umkehrstelle 24 des Stufen- oder Palettenbands vorgesehen. In dem dargestellten Ausführungsbeispiel sind drei Stufen 26, 28 und 30 einer Fahrtreppe beispielhaft dargestellt. Im Bereich der Umkehrstelle 24 spreizen sich die Stufen je auf, so dass ihre Vorderkante 32 und ihre Hinterkante 34 je frei liegen. Auch der obere Teil der Setzstufe 36 ist exponiert und kann erfindungsgemäß von der Walzenbürste mit gereinigt werden.

Erfindungsgemäß ist auf der aus Fig. 2 besser ersichtlichen Welle 40 der Walzenbürste 12 ein Steuerelement, bevorzugt in Form einer Steuerscheibe 42, gelagert. Die Lagerung erfolgt in dem dargestellten Ausführungsbeispiel über ein Wälzlager, hier ein Kugellager 44, wobei es sich versteht, dass beliebige andere Lager ebenfalls möglich sind. Wie ersichtlich ist, weisen die Bürsten der Walzenbürste 12 ein Vorsprungmaß 46 gegenüber dem Durchmesser der Steuerscheibe 42 auf. Mit der Wahl des Vorsprungmaßes, also praktisch der Wahl des Durchmessers der Steuerscheibe 42, lässt sich die Reinigungswirkung der Walzenbürste an die Erfordernisse anpassen. Je größer das Vorsprungmaß 46 ist, desto intensiver ist die Reinigung, aber zugleich auch der Verschleiß sowohl der Oberfläche der Trittflächen 48, der Vorderkante 32 und der Hinterkante 34, als auch der Borsten der Walzenbürste 12 selbst.

Wie aus Fig. 2 ebenfalls ersichtlich ist, ist die Welle 40 über ein Umlenkgetriebe 50 mit einem Antriebsmotor 52 verbunden. In dem dargestellten Ausführungsbeispiel ist der Antriebsmotor 52 direkt an die Bürstenlagerung 18 angeflanscht, und zwar möglichst nahe an der Schwenkachse 20.

Bevorzugt ist die Walzenbürste mit einer Borstenreihe versehen, die sich leicht spiralig gewendelt über den axialen Verlauf der Bürste erstreckt und bei der jede Borstenreihe an einem Bürstensegment gelagert ist. Diese Lösung erlaubt ein Austauschen der Borsten je nach Verschleiß und Bedarf mit geringem Aufwand. Erfindungsgemäß besonders günstig ist es, dass mit recht geringen Bürstendrehzahlen gearbeitet werden kann, so dass der Verschleiß trotz intensiver Reinigung gering ist. Beispielsweise ist ein Antrieb der Walzenbürste mit einer Geschwindigkeit von weniger als einer Umdrehung pro Sekunde möglich; die Reinigungsrichtung ist bevorzugt gegen die Laufrichtung der Fahrtreppe gewählt.

Bei Fahrtreppen mit Richtungsumkehr ist es bevorzugt, die Antriebsgeschwindigkeit der Walzenbürst je nach Fahrtrichtung der Fahrtreppe umzukehren, wobei sich versteht, dass auch der Reinigungszyklus lediglich dann freigeschaltet werden kann, wenn die Fahrtreppe in der gewünschten Fahrtrichtung läuft.

## Patentansprüche

1. Fahrtreppe oder Fahrsteig, mit einer im Umlenkbereich der Fahrtreppe oder des Fahrsteigs fest installierten Reinigungsvorrichtung, die auf mindestens die Trittfläche einer Stufe oder Palette der Fahrtreppe oder des Fahrsteigs wirkt und diese reinigt und eine umlaufende, an einem Bürstenlager gelagerte Bürste aufweist, wobei
die Reinigungsvorrichtung (10) mindestens teilweise während des Förder- oder Wartungsbetriebs der Fahrtreppe oder des Fahrsteigs eingeschaltet ist und ein Steuerelement aufweist, über welches das Bürstenlager (14) bewegbar ist, und das Steuerelement bei Bewegung des Stufen- oder Palettenbandes an diesem anliegt und **dadurch** einen im Wesentlichen konstanten Abstand zwischen der Bürste, insbesondere dem Bürstenlager (14), und dem gerade zu reinigenden Bereich der Trittfläche (48) einstellt, **dadurch gekennzeichnet, dass**
das Steuerelement eine Anlagerolle (Steuerscheibe 42) aufweist, die bei Bewegung des Stufen- oder Palettenbandes frei mitläuft.

2. Fahrtreppe oder Fahrsteig nach Anspruch 1, **dadurch gekennzeichnet, dass** das Steuerelement der Reinigungsvorrichtung (10) über einen Hebel oder ein sonstiges Getriebe mit dem Bürstenlager (14) verbunden ist.

3. Fahrtreppe oder Fahrsteig nach einem der vorhergehenden Ansprüche, **dadurch gekennzeichnet, dass** das Steuerelement an der Oberfläche der zu reinigenden Trittfläche (48), insbesondere federbelastet, anliegt.

4. Fahrtreppe oder Fahrsteig nach einem der vorhergehenden Ansprüche, **dadurch gekennzeichnet, dass** die Reinigungsvorrichtung (10) insbesondere im Bereich der unteren Umlenkung des Stufen- oder Palettenbandes angeordnet ist und die Stufen oder Paletten während ihrer Spreizung auf dem umlaufenden Band reinigt.

5. Fahrtreppe oder Fahrsteig nach einem der vorhergehenden Ansprüche, **dadurch gekennzeichnet, dass** die umlaufende Bürste als Walzenbürse (12) ausgebildet ist, die auf einer Welle (40) angebracht ist, auf der auch das Steuerelement angebracht ist, und dass das Steuerelement als Steuerscheibe (42) ausgebildet ist.

6. Fahrtreppe oder Fahrsteig nach einem der vorhergehenden Ansprüche, **dadurch gekennzeichnet, dass** das als Steuerscheibe (42) ausgebildete Steuerelement und die als walzenbürste (12) ausgebildete Bürste auf einer gemeinsamen Welle angebracht sind und dass insbesondere die Steuerscheibe (42) auf der Welle (40) frei drehbar gelagert ist.

7. Fahrtreppe oder Fahrsteig nach Anspruch 6, **dadurch gekennzeichnet, dass** der Drehantrieb der Bürste ein Elektromotor ist, der separat von dem Antriebsmotor der Fahrtreppe oder des Fahrsteigs einschaltbar ist.

8. Fahrtreppe oder Fahrsteig nach einem der vorhergehenden Ansprüche, **dadurch gekennzeichnet, dass** die Reinigungsvorrichtung einen Antriebsmotor (52) für die umlaufende Bürste aufweist, der zur Realisierung eines Reinigungsprogramms periodisch während des Förder- oder wartungsbetriebs der Fahrtreppe oder des Fahrsteigs einschaltbar ist und dass eine Trennvorrichtung vorgesehen ist, mit welcher die Bürste periodisch während des Förder- oder Wartungsbetriebs, jedoch zu einer zeit der Nicht-Reinigung, außer Eingriff der Trittflächen (48) bringbar ist.

9. Fahrtreppe oder Fahrsteig nach einem der vorhergehenden Ansprüche, **dadurch gekennzeichnet, dass** die umlaufende Bürste sich im Wesentlichen über die gesamte Breite des Stufen- oder Palettenbandes erstreckt und insbesondere Bürstensegmente aufweist, die sich leicht spiralig gewendelt über den Verlauf der Bürste in ihrer Axialrichtung betrachtet erstrecken.

10. Fahrtreppe oder Fahrsteig nach einem der vorhergehenden Ansprüche, **dadurch gekennzeichnet, dass** als Steuerelement eine Steuerscheibe (42) eingesetzt wird und dass die Reinigungswirkung der Walzenbürste über ein Vorsprungmaß der Walzenbürste gegenüber der Steuerscheibe festlegbar ist.

11. Verfahren zur Reinigung einer Fahrtreppe oder eines Fahrsteigs unter Verwendung einer im Umlenkbereich der Fahrtreppe oder des Fahrsteigs fest installierten Reinigungsvorrichtung, die auf mindestens die Trittfläche einer Stufe oder Palette der Fahrtreppe oder des Fahrsteigs wirkt und diese reinigt, wobei die Trittfläche mit einer umlaufenden Bürste gereinigt wird, die sich in einem Bürstenlager, insbesondere gegen die Laufrichtung der Fahrtreppe oder des Fahrsteigs, dreht wobei die umlaufende Bürste sich während des Förderbetriebs der Fahrtreppe oder des Fahrsteigs dreht und das Bürstenlager (14) über ein Steuerelement während des Förderbetriebs der Fahrtreppe oder des Fahrsteigs bewegbar ist, und dass das Steuerelement, welches bei Bewegung des Stufen- oder Palettenbandes an diesem anliegt, ein im Wesentlichen konstanter Abstand zwischen der Bürste, insbesondere dem Bürstenlager (14), und dem gerade zu reinigenden Bereich der Trittfläche (48) einstellt, **dadurch gekennzeichnet, dass**
das Steurelement eine Anlagerolle (Steuerscheibe 42) aufweist, die die Bewegung des Stufen- oder Palettenbandes frei mitläuft.

## Claims

1. An escalator or moving walkway comprising a cleaning device that is fixedly installed in the deflection region of the escalator or moving walkway, said cleaning device acting upon at least the tread surface of a step or pallet of the escalator or moving walkway and cleaning the same and comprising a rotating brush that is supported on a brush bearing, wherein said cleaning device (10) is at least partially switched on during the conveying or maintenance operation of the escalator or moving walkway and comprises a control element by means of which the brush bearing (14) can be moved, and wherein the control element upon a movement of the step or pallet belt abuts thereon and thereby sets a substantially constant distance between the brush, in particular the brush bearing (14), and the area of the tread surface (48) that presently is to be cleaned,
**characterized in that** the control element comprises a lay-on roll (control cam 42) that runs freely during a movement of the step or pallet belt.

2. The escalator or moving walkway as claimed in claim 1, **characterized in that** the control element of the cleaning device (10) is connected to the brush bearing (14) via a lever or some other gears.

3. The escalator or moving walkway as claimed in one of the preceding claims, **characterized in that** the control element abuts on the surface of the tread surface (48) that is to be cleaned, in particular abuts thereon in a spring-loaded manner.

4. The escalator or moving walkway as claimed in one of the preceding claims, **characterized in that** the cleaning device (10) is in particular arranged in the area of the lower deflection of the step or pallet belt and cleans the steps or pallets during the spread or inclination thereof on the circulating belt.

5. The escalator or moving walkway as claimed in one of the preceding claims, **characterized in that** the rotating brush is configured as a roller brush (12) that is mounted on a shaft (40), on which as well the control element is mounted, and **in that** the control element is configured as a control cam (42).

6. The escalator or moving walkway as claimed in one of the preceding claims, **characterized in that** the control element which is configured as a control cam (42), and the brush which is configured as a roller brush (12) are mounted on a common shaft and **in that** in particular the control cam (42) is supported on the shaft (40) in a freely rotatable manner.

7. The escalator or moving walkway as claimed in claim 6, **characterized in that** the rotary drive of the brush is an electric motor that may be switched on separately from the drive motor of the escalator or moving walkway.

8. The escalator or moving walkway as claimed in one of the preceding claims, **characterized in that** the cleaning device comprises a drive motor (52) for the rotating brush that may be periodically switched on during the conveying or maintenance operation of the escalator or moving walkway in order to implement a cleaning program, and **in that** a separation device is provided by means of which the brush may be periodically disengaged from the tread surfaces (48) during the conveying or maintenance operation, however during a time of non-cleaning.

9. The escalator or moving walkway as claimed in one of the preceding claims, **characterized in that** the rotating brush substantially extends across the entire width of the step or pallet belt and in particular comprises brush segments that extend across the run of the brush in a slightly spiral manner if regarded in the axial direction thereof.

10. The escalator or moving walkway as claimed in one of the preceding claims, **characterized in that** a control cam (42) is employed as the control element and that the cleaning effect of the roller brush may be set by a projecting degree of the roller brush relative to the control cam.

11. A method for cleaning an escalator or moving walkway using a cleaning device that is fixedly installed in a deflection region of the escalator or moving walkway, said cleaning device acting upon at least the tread surface of a step or pallet of the escalator or moving walkway and cleans the same, said tread surface being cleaned with the aid of a rotating brush that rotates within a brush bearing, in particular rotates against the running direction of the escalator or moving walkway, wherein the rotating brush rotates during the conveying operation of the escalator or moving walkway and the brush bearing (14) via a control element may be moved during the conveying operation of the escalator or moving walkway, and wherein the control element that abuts on the brush bearing during the movement of the step or pallet belt, sets a substantially constant distance between the brush, in particular the brush bearing (14), and the area of the tread surface (48) that presently is to be cleaned, **characterized in that** the control element comprises a lay-on roll (control cam 42) that freely runs with the movement of the step or pallet belt.

## Revendications

1. Escalier mécanique ou trottoir roulant, avec un dispositif de nettoyage installé de manière fixe dans la zone de détournement de l'escalier mécanique ou trottoir roulant qui agit sur au moins une marche ou une palette de l'escalier mécanique ou trottoir roulant et nettoie celle-ci et présente une brosse rotative, logée sur un palier à brosses, où le dispositif de nettoyage (10) est mis en route au moins partiellement pendant l'opération d'avancement ou d'entretien de l'escalier ou du trottoir mécanique et présente un élément de commande, par l'intermédiaire duquel le palier à brosses (14) est déplaçable, et l'élément de commande lors du déplacement de la courroie de marche ou de palette reste en contact avec celle-ci et établit ainsi une distance essentiellement constante entre la brosse, en particulier le palier à brosses (14), et la zone de la surface de marche à nettoyer à un moment donné, **caractérisé en ce que** l'élément de commande présente un rouleau d'application (disque de contrôle 42) qui tourne simultanément librement lors du déplacement de la courroie de marche ou de palette.

2. Escalier mécanique ou trottoir roulant selon la revendication 1, **caractérise en ce que** l'élément de commande du dispositif de nettoyage est raccordé au palier de brosses (14) par un levier ou un autre engrenage.

3. Escalier mécanique ou trottoir roulant selon l'une des revendications précédentes, **caractérisé en ce que** l'élément de commande reste en contact avec la surface de la surface de marche (48) à nettoyer, de préférence sous l'action d'un ressort.

4. Escalier mécanique ou trottoir roulant selon l'une des revendications précédentes, **caractérisé en ce que** le dispositif de nettoyage (10) est disposé en particulier dans la zone inférieure de changement de direction de la courroie de marches ou de palettes et nettoie les marches ou les palettes pendant leur écartement sur la courroie en circulation.

5. Escalier mécanique ou trottoir roulant selon l'une des revendications précédentes, **caractérisé en ce que** la brosse en circulation est configurée comme brosse-rouleau (12) qui est installé sur un arbre (40), sur lequel l'élément de commande est également installé, et que l'élément de commande est configuré comme disque de commande (42).

6. Escalier mécanique ou trottoir roulant selon l'une des revendications précédentes, **caractérisé en ce que** l'élément de commande configuré comme disque de commande (42) et la brosse configurée comme brosse-rouleau (12) sont installés sur un arbre commun et que de préférence le disque de commande (42) est montée librement sur l'arbre (40) de façon à pouvoir tourner librement.

7. Escalier mécanique ou trottoir roulant selon la revendication 6, **caractérisé en ce que** le moteur rotatif de la brosse est un moteur électrique qui peut être mis en route séparément par rapport au moteur de commande de l'escalier mécanique ou trottoir roulant.

8. Escalier mécanique ou trottoir roulant selon l'une des revendications précédentes, **caractérisé en ce que** le dispositif de nettoyage présente un moteur de commande (52) pour la brosse rotative qui peut être périodiquement mise en route pour réaliser un programme de nettoyage pendant l'opération de déplacement ou d'entretien de l'escalier mécanique ou trottoir roulant et qu'un dispositif de séparation est prévu, avec lequel la brosse peut être périodiquement désengagée des surfaces de marche (48) pendant l'opération de déplacement ou d'entretien, cependant lors d'un temps de non-nettoyage.

9. Escalier mécanique ou trottoir roulant selon l'une des revendications précédentes, **caractérisé en ce que** la brosse rotative s'étend essentiellement sur toute la largeur de l'escalier ou du trottoir mécanique et de préférence présente des segments de brosse qui s'étendent tournés légèrement en spiral sur l'étendue de la brosse dans sa direction axiale.

10. Escalier mécanique ou trottoir roulant selon l'une des revendications précédentes, **caractérisé en ce qu'**un disque de commande (42) est inséré comme élément de commande et que l'effet du nettoyage de la brosse-rouleau est définissable par rapport au disque de commande par une mesure d'avance de la brosse-rouleau.

11. Procédure pour nettoyer un escalier mécanique ou un trottoir roulant au moyen d'un dispositif de nettoyage installé de manière fixe dans la zone de détournement de l'escalier mécanique ou du trottoir roulant qui agit sur au moins la surface de marche d'une marche ou d'une palette et nettoie celle-ci, où la surface de marche est nettoyé par une brosse rotative, qui tourne de préférence dans le sens opposé de l'escalier mécanique ou trottoir roulant dans un palier à brosses, où la brosse rotative tourne pendant l'opération d'avancement ou d'entretien de l'escalier ou du trottoir mécanique et le palier à brosses (14) est déplaçable par l'intermédiaire d'un élément de commande pendant l'opération d'avancement ou d'entretien de l'escalier ou du trottoir mécanique, et que l'élément de commande qui lors du déplacement de la courroie de marche ou de palette reste en contact avec celle-ci, établit un écart essentiellement constant entre les brosses, en particulier le palier à brosses (14), et la zone de la surface de marche (48) à nettoyer à un moment donné, **caractérisé en ce que** le module de commande présente un rouleau d'application (disque de commande) (42) qui tourne simultanément librement lors du déplacement de la courroie de marche ou de palette.
